# EUROPÄISCHE PATENTSCHRIFT

(11) **EP 0 538 847 B1**
(45) Veröffentlichungstag und Bekanntmachung des Hinweises auf die Patenterteilung: **28.12.1994**
(21) Anmeldenummer: 92118057.6
(22) Anmeldetag: 22.10.1992
(51) Int. Cl.: G07G 1/00

(54) **Geldkassette für Registrierkassen**
Money container for cash-registers
Coffret-à-monnaies pour caisses enregistreuses

(30) Priorität: 25.10.1991 DE 4135262
(43) Veröffentlichungstag der Anmeldung: 28.04.1993
(73) Patentinhaber: ADS - Anker GmbH, D-33501 Bielefeld (DE)
(72) Erfinder: Beek, Rainer, Dipl.-Ing., W-4992 Preuss. Oldendorf (DE)
(74) Vertreter: Schirmer, Siegfried, Dipl.-Ing.

(56) Entgegenhaltungen:
- EP-A- 0 014 856
- EP-A- 0 121 170
- EP-A- 0 157 743
- EP-A- 0 383 468
- EP-A- 0 488 480
- DE-C- 848 115
- DE-C- 3 224 367
- US-A- 1 840 485
- US-A- 4 412 709
- US-A- 4 804 824

## Beschreibung

Die Erfindung betrifft eine Geldkassette für Registrierkassen, mit einem schmalen Kassettengrundteil und einem abschließbaren Kassettendeckel, wobei auf einer Seite des Kassettengrundteils mehrere fest angeordnete Geldscheinfächer für die stehende Stapelung von Geldscheinen und auf der anderen Seite ein herausnehmbarer, mehrere teilweise mit Abrundungen versehene Münzgeldfächer aufweisender Münzgeldeinsatz mit einem von außen bei geschlossenem Kassettendeckel über einen Einwurfschlitz beschickbares unterhalb der Münzgeldfächer befindliches Scheckfach angeordnet sind und dem Einwurfschlitz mindestens eine Verstärkungsrippe zugeordnet ist.

Eine Geldkassette der aufgezeigten Gattung ist aus EP-A-0 121 170 bekannt. Diese Geldkassetten ermöglichen eine arbeitserleichternde Handhabung bei der Ablage und Entnahme von Geldscheinen und Geldmünzen. Allerdings sind sie noch verbesserungsbedürftig. Aus EP-A-0 383 468 ist eine Geldkassette bekannt, bei der dem Einwurfschlitz beidseitig je eine Verstärkung in Form von parallelverlaufenden inneren Rippen zugeordnet ist, die zum Ausgleich der Querschnittsschwächung im Bereich des Schlitzes dienen.

Der Erfindung liegt die Aufgabe zugrunde, eine Geldkassette für Registrierkassen zu schaffen, bei der eine zielgerichtete Zuführung der in den Einwurfschlitz eingeschobenen Schecks in das Scheckfach gewährleistet und ein unbefugter Zugriff zum Scheckfach durch Auf- oder Abbiegen des Einwurfschlitzes ausgeschlossen sind, wobei das Aufnahmevermögen und die Handhabung der Geldkassette auch unter veränderten Bedingungen verschiedener Währungsgebiete verbessert sind.

Diese Aufgabe wird erfindungsgemäß dadurch gelöst, daß dem Einwurfschlitz an der vorderen unteren Begrenzung des Kassettendeckels eine innere Abstreifkante und an der vorderen oberen Begrenzung des Münzgeldeinsatzes eine senkrecht verlaufende Abstreifkante zugeordnet ist, die im Bereich des Einwurfschlitzes endet und der Münzgeldeinsatz mit größenmäßig variablen Münzgeldfächern versehen ist, wobei die innere Abstreifkante durch eine schräg nach unten weisende Kragleiste gebildet ist.

In Ausgestaltung der Erfindung weisen die fest angeordneten Geldscheinfächer unterschiedliche Länge auf, wobei die beiden vorderen Geldscheinfächer gegenüber den anderen Geldscheinfächern eine geringere Länge aufweisen. Vorteilhafterweise kann der Münzgeldeinsatz mit Zusatzgeldscheinfächern versehen sein, deren Trennwand bzw. deren Trennwände auswechselbar angeordnet sein können.

Zweckmäßige Ausgestaltungen der Erfindung sind in den übrigen Unteransprüchen aufgezeigt.

Ein Ausführungsbeispiel der Erfindung ist in der Zeichnung dargestellt und wird nachfolgend näher beschrieben. Es zeigen:
- Fig. 1: eine Ansicht einer geschlossenen Geldkassette in perspektivischer Darstellung;
- Fig. 2: eine Draufsicht auf einen Kassettengrundteil mit teilweise eingesetztem Münzgeldeinsatz in perspektivischer Darstellung;
- Fig. 3: einen Vertikalschnitt durch ein Münzgeldfach mit Rastnoppenaufnahme und vorgesetzter Blende;
- Fig. 4: eine Ansicht einer auswechselbaren Zwischenwand mit Rastnoppen;
- Fig. 5: einen Schnitt nach Linie V - V der Fig. 2 und
- Fig. 6: eine Seitenansicht eines Kassettengrundteils mit angekipptem Münzgeldeinsatz und geöffnetem Kassettendeckel.

An dem schmalen Kassettengrundteil 1 ist an der Rückseite ein abschließbarer Kassettendeckel 2 über Gelenke 25 angeschlossen. Im linken Bereich des Kassettengrundteils 1 sind vier Geldscheinfächer 3 für die stehende Stapelung von Geldscheinen fest angeordnet. Die Trennwände zwischen diesen Geldscheinfächern 3 besitzen Griffmulden 20 zur Erleichterung der Entnahme von Geldscheinen. Die beiden vorderen Geldscheinfächer 3 sind kürzer als die beiden dahinterliegenden Geldscheinfächer 3. Durch diese Ausbildung ist eine Größensortierung der Geldscheine möglich, vor allem aber ist dadurch mehr Platz für die Anordnung von Münzgeldfächern 5 im vorderen Bereich vorhanden.

Im Kassettengrundteil 1 ist ein herausnehmbarer Münzgeldeinsatz 4 gelagert, der in der Grundausstattung im hinteren rechten Bereich zwei Zusatzfächer 3′ für Geldscheine und im übrigen Bereich Münzgeldfächer 5 aufweist. Die Trennwand 21 zwischen den Zusatzfächern 3′ ist zweckmäßigerweise auswechselbar angeordnet. Nach Entfernung der Trennwand 21 kann ein Wechseleinsatz für Münzgeld mit einem oder mehreren Münzgeldfächern 5 eingesetzt werden, der auf dem Boden des Münzgeldeinsatzes 4 aufliegt.

Der Münzgeldeinsatz 4 besitzt, wie aus Fig. 2 erkennbar, eine durchgehende auf dem Boden fest angeordnete Längszwischenwand 7, die parallel zur Längsaußenwand 9 verläuft. Zur Bildung der Münzgeldfächer 5 dienen senkrecht zur Längszwischenwand 7 verlaufende Zwischenwände 8 und 8′, die fest bzw. auswechselbar angeordnet sind. Im vorderen linken Bereich des Münzgeldeinsatzes 4 sind zwei Münzgeldfächer 5 mit fest angeordneten Zwischenwänden 8 vorhanden. Zur auswechselbaren Anordnung der Zwischenwände 8′ sind die Längszwischenwand 7 und die Längsaußenwand 9 mit Einstecknuten 10 versehen, die parallel zur Stirnaußenwand 11 verlaufen. Die Einstecknuten 10 verlaufen auch auf dem Boden des Münzgeldeinsatzes 4.

Jede auswechselbare Zwischenwand 8′ besitzt auf der vorderen Stirnseite einen Rastnoppen 12, der eine untere Gleitfläche 12′ und eine obere Raststelle 12˝ aufweist. Dem Rastnoppen 12 ist in der Längsaußenwand 9 bzw. der Längszwischenwand 7 eine Rastnoppenaufnahme 13 zugeordnet. Beim Einsetzen der auswechselbaren Zwischenwand 8′ dehnt sich das Nutfutter aus und federt nach Erreichung der Endposition der Zwischenwand 8′ wieder zurück. Hierbei gleitet der Rastnoppen 12 in die Rastnoppenaufnahme 13, so daß ein Schnappverschluß gebildet ist. Die leichte Elastizität ist durch die Verwendung eines geeigneten Chemiewerkstoffs gegeben. Zur Aufnahme von Schecks u. a. ist im rechten Bereich des Münzgeldeinsatzes 4 unterhalb der Münzgeldfächer 5 ein von außen bei geschlossenem Kassettendeckel 2 beschickbares Scheckfach 6 vorgesehen. Der hierfür erforderliche Einwurfschlitz 14 ist auf der Vorderseite des Kassettendeckels 2 angeordnet. Der Einwurfschlitz 14 kann aber auch an anderer geeigneter Stelle angeordnet werden. Das Scheckfach 6 weist einen an den Münzgeldeinsatz 4 angeformten Boden 15 auf. Im vorderen Bereich des Bodens 15 ist eine Griffmulde 20 vorgesehen. Zur Vergrößerung des Scheckfaches 6 kann der Boden 15 entfallen. An der vorderen unteren Begrenzung des Kassettendeckels 2 ist eine innere Abstreifkante 16 in Form einer schräg nach unten weisenden Kragleiste und an der vorderen oberen Begrenzung des Münzgeldeinsatzes 4 eine senkrecht verlaufende Abstreifkante 17 angeordnet. Die Abstreifkanten 16 und 17 verhindern, daß der in den Einwurfschlitz 14 eingeschobene Scheck unbefugterweise von der Außenseite aus dem Scheckfach entnommen werden kann.

Ein nicht vollkommen in das Scheckfach 6 eingeführter Scheck o. ä. wird beim Öffnen des Kasettendeckels 2 zunächst von der schräg verlaufenden Abstreifkante 16 des Kassettendeckels 2 nach oben mitgenommen und an der senkrecht verlaufenden Abstreifkante 17 des Münzgeldeinsatzes 4 abgestreift, so daß er unbehindert in das Scheckfach 6 fallen kann. Die schräg verlaufende Abstreifkante 16 des Kassettendeckels 2 dient beim Einführen des Schecks als Führungsbahn und verhindert, daß der Scheck auf der vorderen Kante 27 des Kassettengrundteils 1 hängen bleibt. Zur Erhöhung der Stabilität sind mehrere Aussteifungsrippen 28 im Bereich unterhalb des Einwurfschlitzes 14 angeordnet.

Durch die vorgegebene Schwachstelle des Bereiches unterhalb des Einwurfschlitzes 14 wird zielgerichtet erreicht, daß beim Ab- bzw. Aufbiegen des Einwurfschlitzes 14 nach unten eine Materialverformung eintritt und dadurch der Zugang zum Scheckfach 6 so verschlossen ist, daß ein Zugriff zum Scheckfach 6 von außerhalb nicht möglich ist.

Der Münzgeldeinsatz 4 lagert teilweise auf dem Boden des Kassettengrundteils 1 und teilweise auf der Schloßkammer 22. Zur Erhöhung der Stabilität ist an der vorderen Begrenzung der Stirnwand des Münzgeldeinsatzes 4 eine Auskragung 18 angeordnet, die in einer entsprechenden Aussparung 19 in der zugehörigen Stirnaußenwand 11 des Kassettengrundteils 1 lagert. Unterhalb des Bodens 15 des Scheckfaches 6 ist eine Ablage 23 vorhanden, die gesondert genutzt werden kann. Entfällt der Boden 15, dann wird das Scheckfach 6 um die Ablage 23 vergrößert. Der Boden 15 ist zu diesem Zweck auswechselbar in den Münzgeldeinsatz 4 einrastbar gelagert. An den Randseiten des Bodens 15 stehen Profilierungen vor, die in entsprechende Ausnehmungen des Münzgeldeinsatzes 4 einführbar ausgebildet sind. An der Vorderseite des einstückig im Spritzgießverfahren aus Chemiewerkstoff hergestellten Kassettengrundteils 1 ist eine Aufnahme für ein Sicherheitssteckschloß angeordnet, deren Öffnung durch einen Blindstopfen 26 verschließbar ist. Die Abrundung 24 der Münzgeldfächer 5 erleichtert das Entnehmen von Geldmünzen und dient gleichzeitig als Zwangsführung für die durch den Einwurfschlitz 14 zugeführten Schecks. Es ist zweckmäßig, den Einwurfschlitz 14 höhenmäßig im Bereich der Abrundung 24 anzuordnen.

### Aufstellung der Bezugszeichen:

- 1: Kassettengrundteil
- 2: Kassettendeckel
- 3: Geldscheinfächer
- 3′: Zusatzgeldscheinfächer
- 4: Münzgeldeinsatz
- 5: Münzgeldfächer
- 6: Scheckfach
- 7: Längszwischenwand
- 8: Zwischenwand (feststehend)
- 8′: Zwischenwand (auswechselbar)
- 9: Längsaußenwand
- 10: Einstecknut
- 11: Stirnaußenwand
- 12: Rastnoppen
- 12′: Gleitfläche
- 12˝: Raststelle
- 13: Rastnoppenaufnahme
- 14: Einwurfschlitz
- 15: Boden von 6
- 16: Abstreifkante (schräg verlaufend)
- 17: Abstreifkante (senkrecht verlaufend)
- 18: Auskragung
- 19: Aussparung
- 20: Griffmulde
- 21: Trennwand
- 22: Schloßkammer
- 23: Ablage
- 24: Abrundung
- 25: Gelenk für Deckel
- 26: Blindstopfen
- 27: vordere Kante von 1
- 28: Aussteifungsrippe

## Patentansprüche

1. Geldkassette für Registrierkassen, mit einem schmalen Kassettengrundteil (1) und einem abschließbaren Kassettendeckel (2), wobei auf einer Seite des Kassettengrundteils (1) mehrere fest angeordnete Geldscheinfächer (3) für die stehende Stapelung von Geldscheinen und auf der anderen Seite ein herausnehmbarer, mehrere teilweise mit Abrundungen versehene Münzgeldfächer (5) aufweisender Münzgeldeinsatz (4) mit einem von außen bei geschlossenem Kassettendeckel (2) über einen Einwurfschlitz (14) beschickbares unterhalb der Münzgeldfächer (5) befindliches Scheckfach (6) angeordnet sind und dem Einwurfschlitz (14) mindestens eine Verstärkungsrippe zugeordnet ist, dadurch gekennzeichnet, daß dem Einwurfschlitz (14) an der vorderen unteren Begrenzung des Kassettendeckels (2) eine innere Abstreifkante (16) und an der vorderen oberen Begrenzung des Münzgeldeinsatzes (4) eine senkrecht verlaufende Abstreifkante (17) zugeordnet ist, die im Bereich des Einwurfschlitzes (14) endet und der Münzgeldeinsatz (4) mit größenmäßig variablen Münzgeldfächern (5) versehen ist.

2. Geldkassette nach Anspruch 1, dadurch gekennzeichnet, daß die innere Abstreifkante (16) durch eine schräg nach unten weisende Kragleiste gebildet ist.

3. Geldkassette nach Anspruch 1 oder 2, dadurch gekennzeichnet, daß der Einwurfschlitz (14) teilweise im Kassettendeckel (2) und teilweise im Kassettengrundteil (1) angeordnet ist.

4. Geldkassette nach einem der Ansprüche 1 bis 3, dadurch gekennzeichnet, daß der Einwurfschlitz (14) höhenmäßig im Bereich der Abrundung (24) der Münzgeldfächer (5) angeordnet ist.

5. Geldkassette nach einem der Ansprüche 1 bis 4, dadurch gekennzeichnet, daß in der Geldkassette (1, 2) im Bereich unterhalb des Einwurfschlitzes (14) mehrere Aussteifungsrippen (28) angeordnet sind.

6. Geldkassette nach einem der Ansprüche 1 bis 5, dadurch gekennzeichnet, daß dem Münzgeldeinsatz (4) ein oberhalb des Bodens des Kassettengrundteils (1) verlaufender Scheckfachboden (15) zugeordnet ist.

7. Geldkassette nach Anspruch 6, dadurch gekennzeichnet, daß der Boden (15) an das Scheckfach (6) angeformt ist.

8. Geldkassette nach Anspruch 6, dadurch gekennzeichnet, daß der Boden (15) des Scheckfachs (6) auswechselbar im Münzgeldeinsatz (4) einrastbar gelagert ist.

9. Geldkassette nach Anspruch 8, dadurch gekennzeichnet, daß an den Randseiten des Bodens (15) des Scheckfachs (6) Profilierungen vorstehen, die in entsprechende Ausnehmungen des Münzgeldeinsatzes (4) einführbar ausgebildet sind.

10. Geldkassette nach einem der Ansprüche 1 bis 9, dadurch gekennzeichnet, daß im vorderen Bereich des Bodens (15) des Scheckfachs (6) eine Griffmulde (20) angeordnet ist.

11. Geldkassette nach Anspruch 1, dadurch gekennzeichnet, daß die fest angeordneten Geldscheinfächer (3) unterschiedliche Länge aufweisen.

12. Geldkassette nach Anspruch 11, dadurch gekennzeichnet, daß die beiden vorderen Geldscheinfächer (3) gegenüber den anderen Geldscheinfächern (3) eine geringere Länge aufweisen.

13. Geldkassette nach Anspruch 1, dadurch gekennzeichnet, daß der Münzgeldeinsatz (4) mit Zusatzgeldscheinfächern (3′) versehen ist.

14. Geldkassette nach Anspruch 13, dadurch gekennzeichnet, daß die Trennwand (21) bzw. die Trennwände zwischen den Zusatzgeldscheinfächern (3′) auswechselbar angeordnet ist bzw. sind.

15. Geldkassette nach Anspruch 13 oder 14, dadurch gekennzeichnet, daß zwei Zusatzgeldscheinfächer (3′) angeordnet sind.

16. Geldkassette nach einem der Ansprüche 13 bis 15, dadurch gekennzeichnet, daß die Zusatzgeldscheinfächer (3′) im hinteren rechten Bereich des Münzgeldeinsatzes (4) angeordnet sind.

17. Geldkassette nach einem der Ansprüche 13 bis 16, dadurch gekennzeichnet, daß im Bereich der Zusatzgeldscheinfächer (3′) nach Entfernen der Trennwand (21) bzw. der Trennwände ein auf dem Boden des Münzgeldeinsatzes (4) aufliegender Wechseleinsatz für Münzgeld einsetzbar ist.

18. Geldkassette nach Anspruch 17, gekennzeichnet, daß der Wechseleinsatz für Münzgeld mehrere Münzgeldfächer (5) aufweist.

19. Geldkassette nach einem der Ansprüche 1 bis 18, dadurch gekennzeichnet, daß der Münzgeldeinsatz (4) eine durchgehende auf dem Boden fest angeordnete Längszwischenwand (7) aufweist, die parallel zur Längsaußenwand (9) verläuft.

20. Geldkassette nach einem der Ansprüche 1 bis 19, dadurch gekennzeichnet, daß der Münzgeldeinsatz (4) zur Bildung der Münzgeldfächer (5) senkrecht zur Längszwischenwand (7) verlaufende fest angeordnete Zwischenwände (8) und auswechselbar angeordnete Zwischenwände (8′) aufweist.

21. Geldkassette nach einem der Ansprüche 1 bis 20, dadurch gekennzeichnet, daß im vorderen linken Bereich des Münzgeldeinsatzes (4) zwei Münzgeldfächer (5) mit fest angeordneten Zwischenwänden (8) angeordnet sind.

22. Geldkassette nach einem der Ansprüche 1 bis 21, dadurch gekennzeichnet, daß zur auswechselbaren Anordnung der Zwischenwände (8′) die Längszwischenwand (7) und die Längsaußenwände (9) mit Einstecknuten (10) versehen sind.

23. Geldkassette nach Anspruch 22, dadurch gekennzeichnet, daß die Einstecknuten (10) parallel zur Stirnaußenwand (11) verlaufen.

24. Geldkassette nach Anspruch 22 oder 23, dadurch gekennzeichnet, daß der Boden des Münzgeldeinsatzes (4) mit Einstecknuten (10) versehen ist.

25. Geldkassette nach einem der Ansprüche 1 bis 24, dadurch gekennzeichnet, daß jede auswechselbare Zwischenwand (8′) mit einem Rastnoppen (12) versehen ist.

26. Geldkassette nach Anspruch 25, dadurch gekennzeichnet, daß der Rastnoppen (12) auf der vorderen Stirnseite der auswechselbaren Zwischenwand (8′) angeordnet ist.

27. Geldkassette nach Anspruch 25 oder 26, dadurch gekennzeichnet, daß der Rastnoppen (12) eine untere Gleitfläche (12′) und eine obere Raststelle (12˝) aufweist.

28. Geldkassette nach einem der Ansprüche 25 bis 27, dadurch gekennzeichnet, daß dem Rastnoppen (12) der auswechselbaren Zwischenwand (8′) eine Rastnoppenaufnahme (13) in der Längsaußenwand (9) bzw. der Längszwischenwand (7) zugeordnet ist.

29. Geldkassette nach einem der Ansprüche 1 bis 28, dadurch gekennzeichnet, daß der Münzgeldeinsatz (4) mit einer Auskragung (18) in einer entsprechend geformten Aussparung (19) in der zugehörigen Stirnaußenwand (11) des Kassettengrundteils (1) gelagert ist.

30. Geldkassette nach Anspruch 29, dadurch gekennzeichnet, daß die Auskragung (18) an der vorderen Begrenzung der Stirnwand des Münzgeldeinsatzes (4) angeordnet ist.

31. Geldkassette nach einem der Ansprüche 1 bis 30, dadurch gekennzeichnet, daß an der Vorderseite des einstückig im Spritzgießverfahren aus Chemiewerkstoff hergestellten Kassettengrundteils (1) eine Aufnahme für ein Sicherheitssteckschloß angeordnet ist.

32. Geldkassette nach Anspruch 31, dadurch gekennzeichnet, daß die Aufnahme für das Sicherheitssteckschloß durch einen Blindstopfen (26) abdeckbar ist.

33. Geldkassette nach einem der Ansprüche 1 bis 32, dadurch gekennzeichnet, daß der Boden (15) des Scheckfachs (6) annähernd in Höhe der unteren Begrenzung der Zusatzgeldscheinfächer (3′) verläuft.

## Claims

1. Money cassette for cash registers, with a narrow cassette base part (1) and a closable cassette lid (2), wherein several fixedly arranged banknote compartments (3) for the upright stacking of banknotes are arranged on one side of the cassette base part (1) and a coin insert (4), which is removable and displays several coin compartments (5) partially provided with rounded surfaces, with a cheque compartment (6), which is situated underneath the coin compartments (5) and - when the cassette lid (2) is closed - is loadable from the outside by way of an insertion slot (14), are arranged on the other side and at least one re-inforcing rib is associated with the insertion slot (14), characterised thereby, that the insertion slot (14) is associated with an inner wiper edge (16) at the lower front boundary of the cassette lid (2) and a vertically extending wiper edge (17), which ends in the region of the insertion slot (14), at the upper front boundary of the coin insert (4) and the coin insert (4) is provided with coin compartments (5), which are variable in terms of size.

2. Money cassette according to claim 1, characterised thereby, that the inner upper edge (16) is formed by a bracket strip which points obliquely downwards.

3. Money cassette according to claim 1 or 2, characterised thereby, that the insertion slot (14) is arranged partially in the cassette lid (2) and partially in the cassette base part (1).

4. Money cassette according to one of the claims 1 to 3, characterised thereby, that the insertion slot (14) is arranged in the height of the region of the rounded portion (24) of the coin compartments (5).

5. Money cassette according to one of the claims 1 to 4, characterised thereby, that several stiffening ribs (28) are arranged in the money cassette (1, 2) in the region underneath the insertion slot (14).

6. Money cassette according to one of the claims 1 to 5, characterised thereby, that the coin insert (4) is associated with a cheque compartment base (15) extending above the base of the cassette base part (1).

7. Money cassette according to claim 6, characterised thereby, that the base (15) is shaped on at the cheque compartment (6).

8. Money cassette according to claim 6, characterised thereby, that the base (15) of the cheque compartment (6) is borne to be exchangeable and detentable in the coin insert (4).

9. Money cassette according to claim 8, characterised thereby, that profiled portions, which are shaped to be introducible into corresponding recesses of the coin insert (4), protrude at the rim sides of the base (15) of the cheque compartment (6).

10. Money cassette according to one of the claims 1 to 9, characterised thereby, that a grip cavity (20) is arranged in the front region of the base (15) of the cheque compartment (6).

11. Money cassette according to claim 1, characterised thereby, that the fixedly arranged banknote compartments (3) display different lengths.

12. Money cassette according to claim 11, characterised thereby, that both the front banknote compartments (3) display a shorter length by comparison with the other banknote compartments (3).

13. Money cassette according to claim 1, characterised thereby, that the coin insert (4) is provided with additional banknote compartments (3′).

14. Money cassette according to claim 13, characterised thereby, that the partition (21) or the partitions between the additional banknote compartments (3′) is or are arranged to be exchangeable.

15. Money cassette according to claim 13 or 14, characterised thereby, that two additional banknote compartments (3′) are arranged.

16. Money cassette according to one of the claims 13 to 15, characterised thereby, that the additional banknote compartments (3′) are arranged in the rear right-hand region of the coin insert (4).

17. Money cassette according to one of the claims 13 to 16, characterised thereby, that an exchange insert for coins, which rests on the base of the coin insert (4),is insertable in the region of the additional banknote compartments (3′) after removal of the partition (21) or the partitions.

18. Money cassette according to claim 17, characterised thereby, that the exchange insert for coins displays several coin compartments (5).

19. Money cassette according to one of the claims 1 to 18, characterised thereby, that the coin insert (4) displays a continuous longitudinal partition (7), which is firmly arranged on the base and extends parallelly to the outer longitudinal wall (9).

20. Money cassette according to one of the claims 1 to 19, characterised thereby, that the coin insert (4) displays firmly arranged partitions (8) and exchangeably arranged partitions (8′), which partitions extend perpendicularly to the longitudinal partition (7) for the formation of the coin compartments (5).

21. Money cassette according to one of the claims 1 to 20, characterised thereby, that two coin compartments (5) with firmly arranged partitions (8) are arranged in the front left-hand region of the coin insert (4).

22. Money cassette according to one of the claims 1 to 21, characterised thereby, that the longitudinal partition (7) and the outer longitudinal walls (9) are provided with socket grooves (10) for the exchangeable arrangement of the partitions (8′).

23. Money cassette according to claim 22, characterised thereby, that the socket grooves (10) extend parallelly to the outer end wall (11).

24. Money cassette according to claim 22 or 23, characterised thereby, that the base of the coin insert (4) is provided with socket grooves (10).

25. Money cassette according to one of the claims 1 to 24, characterised thereby, that each exchangeable partition (8′) is provided with a detent lug (12).

26. Money cassette according to claim 25, characterised thereby, that the detent lug (12) is arranged on the front end face of the exchangeable partition (8′).

27. Money cassette according to claim 25 or 26, characterised thereby, that the detent lug (12) displays a lower slide surface (12′) and an upper detent point (12˝).

28. Money cassette according to one of the claims 25 to 27, characterised thereby, that the detent lug (12) of the exchangeable partition (8′) is associated with a detent lug receptacle (13) in the outer longitudinal wall (9) or the longitudinal partition (7).

29. Money cassette according to one of the claims 1 to 28, characterised thereby, that the coin insert (4) is borne by a projection (18) in a correspondingly shaped recess (19) in the associated outer end wall (11) of the cassette base part (1).

30. Money cassette according to claim 29, characterised thereby, that the projection (18) is arranged at the front boundary of the end wall of the coin insert (4).

31. Money cassette according to one of the claims 1 to 30, characterised thereby, that a receptacle for a security lock is arranged at the front side of the cassette base part (1), which is produced of a chemical material integrally in an injection-moulding process.

32. Money cassette according to claim 31, characterised thereby, that the receptacle for the security lock is coverable by a dummy plug (26).

33. Money cassette according to one of the claims 1 to 32, characterised thereby, that the base (15) of the cheque compartment (6) extends approximately at the height of the lower boundary of the additional banknote compartments (3′).

## Revendications

1. Coffret pour ranger l'argent d'une caisse enregistreuse, avec un fond de coffret étroit (1) et avec un couvercle de coffret que l'on peut fermer (2), coffret dans lequel sont disposées sur une face du fond de coffret (1) plusieurs cases disposées de façon fixe pour les billets de banque pour l'empilage verticale de billets de banque et sur l'autre face un insert pour pièces de monnaie (4) que l'on peut retirer présentant plusieurs cases à pièces de monnaie (5), pourvues de parties arrondies, avec une case pour les chèques (6) se trouvant en dessous des cases à pièces de monnaie (5) pouvant être garnie de l'extérieur au moyen d'une fente d'insertion dans le cas où le couvercle du coffret est fermé et dans lequel au moins une nervure de renforcement est associée à la fente d'insertion (14), caractérisé en ce qu'à la fente d'insertion (14) est associé sur la bordure inférieure avant du couvercle du coffret (2) un bord intérieur de déflexion (16) et sur la bordure supérieure avant de l'insert à pièces de monnaie (4) un bord de déflexion s'étendant verticalement (17) qui se termine dans la zone de la fente d'insertion (14) et dans lequel l'insert à pièces de monnaie (4) est pourvu de cases pour pièces de monnaie (5) de grandeurs variables.

2. Coffret selon la revendication 1, caractérisé en ce que le bord intérieur de déflexion (16) est formé par une collerette dirigée obliquement vers le bas.

3. Coffret selon la revendication 1 ou 2, caractérisé en ce que la fente d'insertion (14) est disposée en partie dans le couvercle du coffret (2) et en partie dans le fond du coffret (1).

4. Coffret selon l'une des revendications 1 à 3, caractérisé en ce que la fente d'insertion (14) est disposée à bonne hauteur dans la zone arrondie (24) des casiers à pièces de monnaie (5).

5. Coffret selon l'une des revendications 1 à 4, caractérisé en ce que dans le coffret pour ranger l'argent (1, 2) sont disposées plusieurs nervures de raidissement (28) dans la zone située en dessous de la fente d'insertion (14).

6. Coffret selon l'une des revendications 1 à 5, caractérisé en ce qu'un fond de casier à chèques (15) s'étendant au-dessus du fond de la base du coffret (1) est associé à l'insert à pièces de monnaie (4).

7. Coffret selon la revendication 6, caractérisé en ce que le fond (15) est formé sur le casier à chèques (6).

8. Coffret, selon la revendication 6, caractérisé en ce que le fond (15) du casier à chèques (6) est monté de façon interchangeable et de façon à pouvoir s'encliqueter dans l'insert à pièces de monnaie (4).

9. Coffret selon la revendication 8, caractérisé en ce que sur les bords latéraux du fond (15) du casier à chèques (6) font saillie des profilés, qui sont constitués de façon à pouvoir être introduits dans des évidements correspondants de l'insert à pièces de monnaie (4).

10. Coffret selon l'une des revendications 1 à 9, caractérisé en ce que dans la zone avant du fond (15) du casier à chèques (6) est disposé un évidement de préhension (20).

11. Coffret selon la revendication 1, caractérisé en ce que les casiers pour les billets de banque disposés de façon fixe présentent des longueurs différentes.

12. Coffret selon la revendication 11, caractérisé en ce que les deux casiers avant pour les billets de banque (3) présentent par rapport aux autres casiers pour les billets de banque (3) une longueur plus faible.

13. Coffret selon la revendication 1, caractérisé en ce que l'insert à pièces de monnaie (4) est pourvu de casiers additionnels pour billets de banque (3′).

14. Coffret selon la revendication 13, caractérisé en ce que la cloison de séparation (21) ou les cloisons de séparation est disposée ou sont disposées de façon interchangeable entre les casiers additionnels pour billets de banque (3′).

15. Coffret selon la revendication 13 ou 14, caractérisé en ce que l'on dispose deux casiers additionnels (3′) pour billets de banque.

16. Coffret selon l'une des revendications 13 à 15 caractérisé en ce que les casiers additionnels pour billets de banque (3′) sont disposés dans la zone arrière droite de l'insert à pièces de monnaie (4).

17. Coffret selon l'une des revendications 13 à 20, caractérisé en ce que dans la zone des casiers additionnels pour billets de banque (3′) après avoir enlevé la cloison de séparation (21) ou les cloisons de séparation, on peut monter un insert interchangeable pour pièces de monnaie sur le fond de l'insert à pièces de monnaie (4).

18. Coffret selon la revendication 17, caractérisé en ce que l'insert interchangeable pour pièces de monnaie présente plusieurs casiers à pièces de monnaie (5).

19. Coffret selon l'une des revendications 1 à 18, caractérisé en ce que l'insert à pièces de monnaie (4) présente une paroi longitudinale intermédiaire, disposée sur le fond de façon fixe, qui s'étend parallèlement à la paroi longitudinale extérieure (9).

20. Coffret selon l'une des revendications 1 à 19, caractérisé en ce que l'insert à pièces de monnaie (4) présente pour former les casiers à pièces de monnaie (5) des parois intermédiaires (8) disposées de façon fixe s'étendant perpendiculairement à la paroi longitudinale intermédiaire (7) et des parois intermédiaires (8′) disposées de façon interchangeable.

21. Coffret selon l'une des revendications 1 à 20, caractérisé en ce que dans la zone gauche avant de l'insert à pièces de monnaie (4) sont disposés deux casiers à pièces de monnaie (5) avec des cloisons intermédiaires (8) disposées de façon fixe.

22. Coffret selon l'une des revendications 1 à 21, caractérisé en ce que pour avoir une disposition interchangeable des cloisons intermédiaires (8′) on munit la cloison intermédiaire longitudinale (7) et les cloisons longitudinales extérieures (9) de rainures d'enfoncement (10).

23. Coffret selon la revendication 22, caractérisé en ce que les rainures d'enfoncement (10) s'étendent parallèlement à la cloison frontale extérieure (11).

24. Coffret selon la revendication 22 ou 23, caractérisé en ce que le fond de l'insert à pièces de monnaie (4) est pourvu de rainures d'enfoncement (10).

25. Coffret selon l'une des revendications 1 à 24, caractérisé en ce que chaque cloison intermédiaire (8′) interchangeable est pourvue d'un bouton d'encliquetage (12).

26. Coffret selon la revendication 25, caractérisé en ce que le bouton d'encliquetage (12) est disposé sur la face frontale avant de la paroi intermédiaire interchangeable (8′).

27. Coffret selon la revendication 25 ou 26, caractérisé en ce que le bouton d'encliquetage (12) présente une surface de glissement inférieure (12′) et un point d'encliquetage supérieur (12˝).

28. Coffret selon l'une des revendications 25 à 27, caractérisé en ce que l'on associe au bouton d'encliquetage (12) de la cloison intermédiaire interchangeable (8′) un logement (13) pour bouton d'encliquetage dans la paroi longitudinale extérieure (9) ou la paroi longitudinale intermédiaire (7).

29. Coffret selon l'une des revendications 1 à 28, caractérisé en ce que l'insert à pièces de monnaie (4) est monté avec une collerette (18) dans un évidement (19) formé de façon correspondante dans la paroi frontale extérieure (11) correspondante du fond du coffret (1).

30. Coffret selon la revendication 29, caractérisé en ce que la collerette (18) est disposée sur la bordure antérieure de la paroi frontale de l'insert à pièce de monnaies (4).

31. Coffret selon l'une des revendications 1 à 30, caractérisé en ce que sur la face avant du fond du coffret (1) fabriqué d'une seule pièce par injection en matière synthétique, on dispose un-logement pour une serrure de sûreté encastrée

32. Coffret selon la revendication 31, caractérisé en ce que le logement pour la serrure de sûreté encastrée peut être recouverte par un tampon borgne (26).

33. Coffret selon l'une des revendications 1 à 32, caractérisé en ce que le fond (15) du casier à chèques (6) s'étend approximativement à la hauteur de la bordure inférieure des casiers additionnels à billets de banque (3′).
